# EUROPÄISCHE PATENTSCHRIFT

(11) **EP 0 772 509 B1**
(45) Veröffentlichungstag und Bekanntmachung des Hinweises auf die Patenterteilung: **17.11.1999**
(21) Anmeldenummer: 95924942.6
(22) Anmeldetag: 26.06.1995
(51) Int. Cl.: B24B 19/12

(54) **VERFAHREN UND VORRICHTUNG ZUM SCHLEIFEN VON NOCKEN MIT KONKAVEN FLANKEN**
PROCESS AND DEVICE FOR GRINDING CAMS WITH CONCAVE FLANKS
PROCEDE ET DISPOSITIF PERMETTANT DE MEULER DES CAMES A FLANCS CONCAVES

(30) Priorität: 26.07.1994 DE 4426452
(43) Veröffentlichungstag der Anmeldung: 14.05.1997
(73) Patentinhaber: Junker, Erwin, D-77787 Nordrach (DE)
(72) Erfinder: Junker, Erwin, D-77787 Nordrach (DE)
(74) Vertreter: Leske, Thomas, Dr.
(86) Internationale Anmeldenummer: EP9502490
(87) Internationale Veröffentlichungsnummer: WO9603257

(56) Entgegenhaltungen:
- DE-A- 4 034 146
- DE-C- 678 981
- DE-C- 4 137 924
- GB-A- 2 208 275
- PATENT ABSTRACTS OF JAPAN vol. 014 no. 519 (M-1048) ,14.November 1990 & JP,A,02 218547 (NIPPEI TOYAMA CORP) 31.August 1990,

## Beschreibung

Die Erfindung betrifft ein Verfahren und eine Vorrichtung zum Schleifen von konkave Flanken aufweisenden Nocken einer Nockenwelle.

Das im Oberbegriff des Anspruchs 1 als bekannt vorausgesetzte Verfahren ist in der DE 41 37 924 C1 beschrieben. Bei diesem Verfahren wird zunächst in einem ersten Schritt mit einer ersten, großen Schleifscheibe ein Nocken von der Rohkontur auf eine Zwischenkontur vorgeschliffen. Anschließend erfolgt im Einstechschleifverfahren das Herstellen einer modifizierten, den konkaven Flanken entsprechenden Zwischenkontur durch eine zweite Schleifscheibe kleineren Durchmessers. Mit derselben Schleifscheibe wird dann der Nocken fertiggeschliffen und damit auf seine Endkontur gebracht. Die Verwendung einer kleinen Schleifscheibe, die breiter als der Nocken ausgeführt ist, für das Herstellen der modifizierten Zwischenkontur bedingt, daß eine optimale Kühlung nicht erfolgen kann, weil die Schleifscheibe im kompletten flächigen Bereich der konkaven Flanke und damit der Schleifzone im Eingriff ist.

Der Erfindung liegt die Aufgabe zu Grunde, ein Verfahren und eine Vorrichtung der als bekannt vorausgesetzten Art so weiterzubilden, daß ein optimaler Schleifablauf in Bezug auf Schleifscheibenbelastung und Kühlung möglich ist, und daß eine modifizierte Zwischenkontur mit möglichst gleichmäßigem Aufmaß zum Fertigschleifen der hohlen Flanke bzw. der Mantelfläche des Nockens hergestellt werden kann.

Die Lösung dieser Aufgabe wird verfahrensmäßig durch die im Anspruch 1 angegebenen Merkmale, vorrichtungsmäßig durch die im Anspruch 2 bis 5 angegebenen Merkmale erreicht.

Erfindungsgemäß kommt es vor allem darauf an, daß die zur Herstellung der modifizierten Zwischenkontur dienende Schleifscheibe am Schleifbelag schmaler ausgeführt ist als die Nockenbreite, wobei eine Zwischenkontur im Längsvorschub dieser Schleifscheibe bei radial stillstehendem Nocken geschliffen wird. Es erfolgt also das Herstellen der modifizierten Zwischenkontur in einer kleinstmöglichen Schleifzone zwischen der Schleifscheibe und dem Nocken, so daß eine optimale Kühlung erreicht wird.

Die Schleifscheibe, die zum Ausschleifen der modifizierten Zwischenkontur im konkaven Bereich der Anlauf- und Ablaufzone des Nockens dient, bietet noch weitere Vorteile.

Da der Schleifscheibendurchmesser ungefähr dem doppelten Radius der konkaven Flanke des Nockens entspricht, ist die Größe des Schleifaufmaßes zum Fertigschleifen des Nockens in der konkaven Flanke nahezu konstant, wenn der Radius der am Nocken auszuschleifenden Flanke im wesentlichen konstant ist. Da bei dem bekannten Verfahren nach DE 41 37 924 C1 die Schleifscheibe zum Ausschleifen der modifizierten Zwischenkontur wesentlich größer als der doppelte Radius der kohkaven Flanke des Nockens zu wählen ist, kann beim Ausschleifen der modifizierten Zwischenkontur nie ein gleichmäßiges Aufmaß zum Fertigschleifen erreicht werden. Dies führt an der Schleifscheibe zum Fertigschleifen zwangsläufig zu einer Erhöhung des Schleifscheibenverschleißes sowie zu einer Erhöhung der Schleifzeit beim Fertigschleifen der Nockenaußenkontur mit der kleinen Schleifscheibe.

Die besonders gute Kühlung bei dem erfindungsgemäßen Verfahren erlaubt hohe Zerspanleistungen und damit eine geringe Bearbeitungszeit, bedingt durch eine geringe Wärmeeinleitung in die Schleifzone des Werkstücks, so daß unerwünschte Gefügeänderungen, Schleifrisse und damit ein Härteverlust im Oberflächenbereich des Nockens ausgeschlossen sind. Die dem Herstellen der modifizierten Zwischenkontur dienende Schleifscheibe kann für diesen Zweck optimal in Bezug auf Schleifscheibenabmessungen und Spezifikation ausgelegt werden, und zum Fertigschleifen dient ebenfalls eine Schleifscheibe mit optimaler Spezifikation und mit optimalen Schleifscheibenabmessungen. Durch die Anpassung der Schleifscheibe zum Herstellen der modifizierten Zwischenkontur und der Schleifscheibe zum Fertigschleifen an ihre Aufgabe (Schruppen bzw. Schlichten) kann der Schleifscheibenverschleiß auf ein Minimum gebracht werden. Auch die Nebenzeiten für das Schleifscheibenabrichten werden minimiert, weil die Abrichtintervalle größer werden. Durch die vergrößerten Abrichtintervalle sinkt der Schleifscheibenverbrauch, und damit sinken die Werkzeugkosten.

Vor dem Herstellen der modifizierten Zwischenkontur wird der Nocken durch eine Schleifscheibe mit relativ großem Durchmesser über seinen ganzen Umfang vorgeschliffen. Dabei kann der Schleifbelag der Schleifscheibe zum Herstellen der modifizierten Zwischenkontur mit einem geringen Freiwinkel zwischen Werkstück und Mantelfläche der Schleifscheibe ausgestattet sein, wie dies an sich bekannt ist; vgl. die DE 34 35 313 C2. wobei dort allerdings ein rotationssymmetrisches Werkstück bearbeitet wird. Durch den Freiwinkel entsteht während des Ausschleifens der modifizierten Zwischenkontur, bei dem relativ viel Material im Vergleich zum Fertigschleifen der konkaven Flanken zerspant wird, zwischen der fertig ausgeschliffenen Kontur der modifizierten Zwischenkontur und der Schleifscheibe eine im wesentlichen linienförmige Berührung zwischen dem Außenmantel des Schleifbelags und der Stirnfläche der in Eingriff befindlichen Zone. Der Freiwinkel kann derart hergestellt werden, daß die Schleifscheibe horizontal geschwenkt wird, oder daß die Schleifscheibe an ihrer Mantellinie auf den Wert des geringen Freiwinkels abgerichtet ist. Hierdurch wird die erwünschte Verbesserung der Kühlung weiter gefördert.

Die vorrichtungsmäßige Lösung der Aufgabe ist im Anspruch 2 genannt. Mit dieser erfindungsgemäßen Maschine wird erreicht, daß die Schleifscheiben gut in die Einsatzposition an der Nockenwelle gebracht werden können. Die Anordnung der Schleifspindeln auf dem Spindelstock hat den Vorteil, daß beide Spindeln auf der gleichen Führung (X-Achse) aufgebaut sind. Durch diese Anordnung, bei der nicht zwei Linearführungen übereinandergesetzt werden müssen, können sehr hohe Steifigkeitswerte am Schleifschlitten realisiert werden. Da die hohe Steifigkeit des Schleifspindelstockes und des Führungssystems sich positiv auf die Genauigkeit des zu erzeugenden Werkstückes auswirken, können so optimale Maß- und Formgenauigkeiten am fertiggeschliffenen Nocken erzielt werden. Diese hohen Steifigkeitswerte des Führungssystems erhöhen die Prozeßsicherheit des Verfahrens und haben damit auch einen verminderten Schleifscheibenverschleiß zur Folge.

Im folgenden wird die Erfindung an Hand eines in der Zeichnung dargestellten Ausführungsbeispiels näher erläutert. Es zeigt:
- Fig. 1: den ersten Verfahrensschritt,
- Fig. 2: den zweiten Verfahrensschritt zum Herstellen der modifi zierten Zwischenkontur,
- Fig. 2A: die in Fig. 2 dargestellte Einrichtung in der Draufsicht,
- Fig. 3: den dritten Verfahrensschritt zum Herstellen der Fertigkontur,
- Fig. 4: die Draufsicht auf die Vorrichtung bei Verwendung von drei Schleifscheiben,
- Fig. 5: die in Fig. 4 dargestellte Vorrichtung nach Schwenken des Spindelstockes.

An einer Nockenwelle 2 sind in Abständen Nocken 1 angeordnet. Die Nocken müssen sehr genau auf ihre Fertigkontur geschliffen werden, was besonders dann schwierig ist, wenn - wie im vorliegenden Fall - die Nocken mit konkaven Flanken versehen sind.

In den Fig. 1 bis 5 ist gezeigt, daß mit drei Schleifscheiben gearbeitet wird, nämlich mit einer Schleifscheibe zum Vorschleifen, mit einer Schleifscheibe zum Herstellen der modifizierten Zwischenkontur und mit einer Schleifscheibe zum Fertigschleifen.

In Fig. 1 ist der erste Verfahrensschritt gezeigt. Mit einer ersten Schleifscheibe 7 werden die Nocken 1 von ihrer Rohkontur 3 auf eine Zwischenkontur 4 abgeschliffen. Die erste Schleifscheibe 7 hat einen relativ großen Durchmesser, beispielsweise etwa 400 mm, und wegen der damit zusammenhängenden flachen Krümmung der Schleifscheibe ist es nicht möglich, die konkaven Flanken auszuschleifen. Zum Fertigschleifen wird - vgl. Fig. 3 - eine zweite Schleifscheibe 9 kleineren Durchmessers eingesetzt.

Der Verfahrensschritt zum Ausschleifen der konkaven Flanken auf die modifizierte Zwischenkontur ist in den Fig. 2 und 2A dargestellt. Das Herstellen der modifizierten, also der Konkavität der Flanken entsprechenden Zwischenkontur 6 erfolgt durch eine dritte Schleifscheibe 8. Diese Schleifscheibe 8 ist insbesondere in Bezug auf ihren Schleifbelag wesentlich schmaler als die Breite des zu schleifenden Nockens 1; beim Ausführungsbeispiel hat die dritte Schleifscheibe 8 eine Schleifbelagsbreite von beispielsweise 4 mm, wobei die Nockenbreite bei PKW-Nockenwellen üblicherweise ca. 10 bis 20 mm beträgt. Das Schleifen der modifizierten Zwischenkontur 6 wird mit der dritten Schleifscheibe 8 derart durchgeführt, daß bei radial stillstehendem Nocken 1 die Kontur in dem durch den Pfeil A gekennzeichnenten Längsvorschub ausgeschliffen wird. Es findet also kein Einstechschleifen zum Ausschleifen der modifizierten Zwischenkontur statt.

Die Schleifrichtung zum Ausschleifen der modifizierten Zwischenkontur mit der Schleifscheibe 8 kann durch die CNC-Steuerung an der Maschine vorgewählt werden.

Die dritte Schleifscheibe 8 hat einen Durchmesser, der etwa dem doppelten konkaven Radius der konkaven Flanken des Nockens 1 entspricht.

Das Ausschleifen der modifizierten Zwischenkontur 6 kann unter Anordnung eines Freiwinkels erfolgen, wodurch eine im wesentlichen linienförmige Berührung zwischen der Mantellinie der Schleifscheibe und dem Werkstück erreicht wird.

Auf derselben Schleifspindel 13 wie die dritte Schleifscheibe 8 ist auch die zweite Schleifscheibe 9 montiert, die im Durchmesser immer kleiner als die Schleifscheibe 8 ist. Mit dieser zweiten Schleifscheibe 9 wird der Nocken von der modifizierten Zwischenkontur 6 auf die Fertigkontur 5 abgeschliffen, wie dies in Fig. 3 dargestellt ist. Mit dem kleinen Durchmesser der zweiten Schleifscheibe 9 kann man mit ihr ohne Schwierigkeit die komplette Nockenaußenkontur mit den konkaven Flanken des Nockens auf Fertigmaß schleifen.

In den Fig. 4 und 5 ist die gesamte Schleifvorrichtung mit den drei Schleifscheiben dargestellt.

Die Nockenwelle 2 ist zwischen einem Werkstückspindelstock 14 und einem Reitstock 15 eingespannt und an den Lagerstellen der Nockenwelle durch Lünetten 16 abgestützt.

Nach den Fig. 4 und 5 sind die Schleifspindeln 12 und 13 mit einem Spindelstock 10 schwenkbar, wie dies durch die Pfeillinie B angedeutet ist. Das Schwenken erfolgt um einen Winkel von beispielsweise 60°, wobei die Schleifspindelanordnung auch andere Winkel, z.B. 180°, zulassen kann.

Auf dem Spindelstock 10, der auf dem Schleifschlitten montiert ist, sind zwei Schleifspindeln 12 bzw. 13 angeordnet. An der Schleifspindel 12 ist die erste Schleifschebe 7 montiert, die in Figur 4 in Schleifposition gezeigt ist, während der an der zweiten Schleifspindel 13 montierte, aus der zweiten 9 und dritten Schleifscheibe 8 bestehende Schleifscheibensatz vom Werkstück weggeschwenkt ist.

Fig. 5 zeigt die Vorrichtung nach dem Verschwenken des Spindelstockes 10. Jetzt sind die Schleifscheiben 8 und 9 in Schleifposition, während die erste Schleifscheibe 7 weggeschwenkt ist.

Unter dem Spindelstock 10 befindet sich der Schleifschlitten mit einer Führung und in Verlängerung der Führung ein numerisch gesteuerter Antrieb zur Erzeugung des Nockenhubes in Richtung der X-Achse in Abhängigkeit von der Drehbewegung (C-Achse). Der Längsvorschub der Nockenwelle erfolgt über die Z-Achse. Die Achsen der Schleifmaschine sind CNC-gesteuert.

## Patentansprüche

1. Verfahren zum Schleifen von konkave Flanken aufweisenden Nocken einer Nockenwelle unter Verwendung einer ersten (7) und einer zweiten Schleifscheibe (9) zum Vor- und Fertigschleifen des Nockens, wobei mit dem Vorschliff an dem Nocken eine Zwischenkontur angeschliffen wird,
**gekennzeichnet durch**
die Verwendung einer dritten Schleifscheibe (8), deren Durchmesser, der kleiner als der Durchmesser der ersten Schleifscheibe (7) und größer als der Durchmesser der zweiten Schleifscheibe (9) ist, etwa dem doppelten Radius der konkaven Flanken entspricht und die schmaler ist als die Nockenbreite, wobei mit dieser Schleifscheibe (8) die konkaven Flanken bei stillstehendem Nocken (1) im Längsvorschub auf eine modifizierte Zwischenkontur (6) vorgeschliffen werden.

2. Maschine zum Durchführen des Verfahrens nach Anspruch 1, mit einem auf dem Bett der Maschine radial zu der zu schleifenden Nockenwelle verfahrbaren Schlitten, auf dem zwei Schleifspindeln (12, 13) mit einer Vor- und einer Fertigschleifscheibe (7, 9) gelagert sind, dadurch gekennzeichnet, daß die beiden Schleifspindeln (12, 13) in einem gemeinsamen Spindelstock (10) derart gelagert sind, daß die Spindelachsen sich unter einem Winkel schneiden oder parallel zueinander verlaufen, daß der Spindelstock (10) um eine quer zur Nockenwelle (2) verlaufende Achse (11) schwenkbar ist und daß eine dritte Schleifscheibe (8), deren Durchmesser kleiner ist als der Durchmesser der ersten Schleifscheibe (7) und größer ist als der Durchmesser der zweiten Schleifscheibe (9) und etwa dem doppelten Radius der konkaven Flanken der an der Nockenwelle (2) zu schleifenden Nocken (1) entspricht und deren Breite kleiner als die Breite des zu schleifenden Nockens (1) ist, neben der Fertigschleifscheibe (9) auf deren Schleifspindel (13) angeordnet ist.

3. Maschine nach Anspruch 2, dadurch gekennzeichnet, daß die Arbeitsfläche der dritten Schleifscheibe (8) konisch ausgebildet ist.

4. Maschine nach Anspruch 2, dadurch gekennzeichnet, daß die Achse der die dritte Schleifscheibe (8) tragenden Schleifspindel (13) beim Einsatz dieser Schleifscheibe (8) unter einem von 0° verschiedenen Winkel zur Achse der Nockenwelle (2) angeordnet ist.

## Claims

1. Method of grinding cams of a camshaft, which have concave flanks, by using a first grinding disc (7) and a second grinding disc (9) for the preliminary and final grinding of the cam, an intermediate configuration being ground on the cam with the preliminary grinding, characterised by the use of a third grinding disc (8), the diameter of which is smaller than the diameter of the first grinding disc (7) and larger than the diameter of the second grinding disc (9) and corresponds substantially to double the radius of the concave flanks and is narrower than the cam width, the concave flanks being preliminarily ground to a modified intermediate configuration (6) with this grinding disc (8) when the cam (1) is stationary in the longitudinal direction of conveyance.

2. Machine for accomplishing the method according to claim 1, having a carriage which is radially displaceable, on the bed of the machine, relative to the camshaft to be ground, on which carriage two grinding spindles (12, 13) with a preliminary and a final grinding disc (7, 9) are mounted, characterised in that the two grinding spindles (12, 13) are mounted in a common headstock (10) in such a manner that the spindle axes intersect each other at an angle or extend parallel to each other, in that the headstock (10) is pivotable about an axis (11) extending transversely relative to the camshaft (2), and in that a third grinding disc (8), the diameter of which is smaller than the diameter of the first grinding disc (7) and larger than the diameter of the second grinding disc (9) and corresponds substantially to double the radius of the concave flanks of the cams (1) to be ground on the camshaft (2), and the width of which is smaller than the width of the cam (1) to be ground, is disposed adjacent the final grinding disc (9) on its grinding spindle (13).

3. Machine according to claim 2, characterised in that the working face of the third grinding disc (8) has a conical configuration.

4. Machine according to claim 2, characterised in that the axis of the grinding spindle (13) carrying the third grinding disc (8) is disposed at an angle, which differs from 0°, relative to the axis of the camshaft (2) when using this grinding disc (8).

## Revendications

1. Procédé pour rectifier des cames, ayant des flancs concaves, d'un arbre à cames, en utilisant une première meule (7) et une deuxième meule (9) pour la rectification de dégrossissage et pour la rectification de parachèvement de la came, un contour intermédiaire étant affûté sur la came avec le dégrossissage,
caractérisé par
l'utilisation d'une troisième meule (8) dont le diamètre, qui est inférieur au diamètre de la première meule (7) et supérieur au diamètre de la deuxième meule (9), correspond environ au double du rayon des flancs concaves et qui est plus étroite que la largeur de came, les flancs concaves étant dégrossis avec cette meule (8), alors que la came (1) est immobile en avance longitudinale, pour donner un contour intermédiaire modifié (6).

2. Machine pour la mise en oeuvre du procédé selon la revendication 1, comportant un chariot qui peut être déplacé sur le banc de la machine radialement par rapport à l'arbre à cames à rectifier et sur lequel deux broches porte-meules (12, 13) avec une meule de dégrossissage (7) et avec une meule de parachèvement (9) sont logées, caractérisée en ce que les deux broches porte-meules (12, 13) sont logées dans une poupée porte-meule commune (10) de telle sorte que les axes de broches se coupent sous un certain angle ou s'étendent parallèles l'un à l'autre, en ce que la poupée porte-meule (10) est pivotante autour d'un axe (11) s'étendant transversalement par rapport à l'arbre à cames (2) et en ce qu'une troisième meule (8), dont le diamètre est inférieur au diamètre de la première meule (7) et supérieur au diamètre de la deuxième meule (9) et correspond environ au double du rayon des flancs concaves de la came (1) à rectifier sur l'arbre à cames (2) et dont la largeur est inférieure à la largeur de la came (1) à rectifier, est agencée à côté de la meule de parachèvement (9) sur la broche porte-meule (13) de celle-ci.

3. Machine selon la revendication 2, caractérisée en ce que la surface d'usinage de la troisième meule (8) est conçue conique.

4. Machine selon la revendication 2, caractérisée en ce que l'axe de la broche porte-meule (13) portant la troisième meule (8) est agencé, lors de l'utilisation de cette troisième meule (8), sous un angle différent de 0° par rapport à l'axe de l'arbre à cames (2).
